# EUROPÄISCHE PATENTSCHRIFT

(11) **EP 0 308 985 B1**
(45) Veröffentlichungstag und Bekanntmachung des Hinweises auf die Patenterteilung: **15.05.1991**
(21) Anmeldenummer: 88115820.8
(22) Anmeldetag: 26.09.1988
(51) Int. Cl.: B65B 27/12

(54) **Verfahren zum Verpacken von faserigem Gut in Ballen sowie geeignete Faserballenpresse dazu**
Method for baling fibrous material, and a baling press for fibrous material
Dispositif pour la mise en balle de matière fibreuse ainsi que presse pour la mise en balle de matière fibreuse

(30) Priorität: 25.09.1987 DE 3732376
(43) Veröffentlichungstag der Anmeldung: 29.03.1989
(73) Patentinhaber: FLEISSNER Maschinenfabrik AG, CH-9445 Rebstein (CH)
(72) Erfinder: Fleissner, Gerold, CH-7006 Chur (CH)
(74) Vertreter: Neumann, Gerd, Dipl.-Ing.

(56) Entgegenhaltungen:
- EP-A- 0 014 923
- EP-A- 0 075 162

## Beschreibung

Die Erfindung bezieht sich auf ein Verfahren zum Verpacken von fasrigem Gut in Ballen an einer Faserballenpresse, in die ein Preßkasten, bestehend aus einem Preßkastenmantel mit einer lösbaren Bodenplatte, mit dem eingefüllten Material eingeschoben wird, auf dessen Oberseite ein folienartiges Verpackungsmaterialstück für die Oberseite des Ballens aufgelegt und zusammen mit dem Preßstempel in den Preßkastenmantel zum Verpressen des Materials eingefahren wird, Verpressen des Materials und Abziehen des von der Bodenplatte gelösten Preßkastenmantels vom verpreßten Material.

Ein Verfahren dieser Art ist aus der DE-OS 29 11 958 (EP-A-14 923) bekannt. Da die Stahlbänder od. dgl. zum Verschnüren des Ballens mit den Fasern nicht in Berührung kommen dürfen, ist der Ballen rundum vor der Armierung mit Verpackungsmaterial zu bedecken. Dazu werden zunächst der Preßkastenboden als auch später der Preßstempel vor dem Preßvorgang mit einem Verpackungsmaterialstück belegt, dann der Ballen verpreßt, anschließend der Preßkastenmantel unter Aufrechterhaltung des Preßdruckes nach oben hin abgezogen und schließlich zur Beendigung des Verpackungsvorganges der Ballen rundum mit einem breiteren Verpackungsmaterialstück horizontal umwickelt.

Voraussetzung für ein zufriedenstellendes Verpacken ist nicht nur, daß die Folie den Ballen rundum bedeckt, sondern daß auch die Folie den Ballen faltenfrei umgibt, damit sowohl die Flächen als auch die Kanten des Ballens sauber verpackt aussehen. Um dieses zu bewirken, ist es aus der genannten Offenlegungsschrift bekannt, sowohl den Preßstempel als auch den Preßkastenboden aus einem Kernstempel und einen ihn umgebenden Außenstempel zu bilden, damit nach dem Preßvorgang bei Entfernung des Außenstempels die Folienrandstücke gleichmäßig um den Ballen gelegt werden können. Diese Preßstempelkonstruktion ist sehr teuer in der Herstellung. Sie erfordert aber auch eine Anzahl von Bewegungsvorgängen in der Faserballenpresse, die recht zeitaufwendig sind und letztlich auch störanfällig. Insofern ist es vorteilhafter, wenn der Boden und der Preßstempel nicht unterteilt sind, sondern aus einem Stück bestehen. Dann müssen aber sowohl im oberen als auch im unteren Preßstempel Einrichtungen angeordnet sein, die nach dem Preßvorgang die nach außen abstehenden Randabschnitte der Boden- und Deckenverpackungsmaterialstücke zum Ballen hin umbiegen. Diese dann wunschgemäß am Ballen anliegenden Randabschnitte werden letztlich mit der horizontal umgewickelten Folie bedeckt, so daß der Ballen rundum vollständig und glatt verpackt ist.

Wie aus der DE-OS 29 11 958 bekannt, besteht der obere Preßstempel aus einer ebenen Platte, die mit Schnürnuten für den Armierungsvorgang durchsetzt ist. In Aussparungen des Preßstempels, der ja den Preßkastenmantel längs durchfahren muß, sind Finger angeordnet, die das Umbiegen der an dem Preßstempel anliegenden Folienrandabschnitte nach unten bewirken sollen. Es hat sich gezeigt, daß diese Randabschnitte der Folie nur schwer durch diese Finger nach unten an den Ballen gelegt werden können. Dies liegt einerseits daran, daß sich das verpreßte Fasermaterial beim Abziehen des Preßkastenmantels nach außen ausdehnt und die Finger nur schwer noch das verpreßte Fasermaterial außen umfassen können, andererseits daran, daß die Finger zwar in den mittleren Bereichen der Seitenflächen des Preßstempels die Folie nach unten hin beeinflussen könnten, jedoch nicht an den Ecken. Es kommt immer wieder vor, daß gerade an diesen Ecken die Folie nach oben eine Art Ohr bildet, das entgegengesetzt zur Anlagerichtung vom Ballen absteht. Ganz abgesehen von diesen Schwierigkeiten ist es konstruktiv sehr aufwendig, an dem Preßstempel mit dem langen Preßzylinder derartige Finger zwangsweise zu bewegen.

Es wurde nun vorgeschlagen, zur Lösung dieses Problemes den Preßstempel als Wanne auszubilden, so daß die im Preßstempel liegende Folie in den Randabschnitten eine nach unten gerichtete Vororientierung erhält, die dann das Umlegen der Folie nach dem Preßvorgang nach unten hin positiv beeinflußt. Beim Preßstempel, der funktionsbedingt längs durch den Preßkastenmantel hindurchfahren muß, ist diese Formgestaltung jedoch nicht so vorteilhaft, weil der Preßstempel im Querschnitt nicht größer ausgebildet werden kann als der des Preßkastenmantels, um das Überquellen des Fasermaterials über den Rand der Wanne nach Abziehen des Preßkastenmantels zu verhindern. Aus diesen Gründen ist allein die Formgebung des Preßstempels als Wanne nicht ausreichend, um eine Vororientierung der Folie nach unten zu bewirken.

Der Erfindung liegt die Aufgabe zugrunde, ein Verfahren zu entwikkeln, mit dem die obere Folie sich vom Preßstempel löst und selbsttätig an den Ballen legt, ohne Zuhilfenahme von anzutreibenden Fingern od. dgl. Einrichtungen, die in dem Preßstempel angeordnet sein müßten. Es ist Ziel, daß die Folie sich nach dem Abziehen des Preßkastenmantels selbsttätig an den Ballen legt, um jedenfalls zu vermeiden, daß irgendwelche Folienrandabschnitte vom Ballen etwa senkrecht abstehen.

Ausgehend von dem Verfahren anfangs genannter Art ist zur Lösung der gestellten Aufgabe vorgesehen, daß das oben auf den Preßkastenmantel aufgelegte Verpackungsmaterialstück, dessen gegenüber der Preßfläche des Preßstempels überstehenden Randabschnitte zum Preßstempel hin umgebogen sind, nach Abziehen des Preßkastenmantels selbsttätig von dem Preßstempel abgedrückt und dann der vorher von dem Ballen abgezogene Preßkastenmantel mit seiner Unterkante erneut bis zur Oberkante des Faserballens verfahren wird und dabei sämtliche Randabschnitte des oben auf das Fasermaterial aufgelegten Verpackungsmaterialstückes zum Ballen hin umgelegt werden. Diese einfache Lösung ist sehr wirkungsvoll, weil das selbsttätige Abdrücken der Randabschnitte des Folienmaterials vom Preßstempel ausreicht, um die Folie mechanisch von oben beeinflussen zu können. Diese mechanische Umlegeeinrichtung besteht nun aber nicht in zusätzlichen Fingern, die in dem Preßstempel angeordnet sein und von oben bestätigt werden müßten, sondern lediglich in dem Verfahrensschritt des Bewegens des Preßkastenmantels erneut bis zur Oberkante des Ballens, jetzt nur um die Folie rundum an den Ballen zu drücken. Es ist dabei vorteilhaft, wenn aufgeblasene Luft in Form von Luftimpulsen die Folie von oben her beaufschlägt und zusätzlich an den Ballen drückt.

Die Faserballenpresse, die zur Durchführung dieses Verfahrens in vorteilhafter Weise nur geringfügig ergänzt werden muß, weist lediglich an den Seitenflächen des Preßstempels zusätzliche Blattfedern auf, die sich bis oberhalb des Preßstempels erstrecken und zumindest teilweise von den Seitenflächen des Stempels schräg weg nach oben gerichtet sind. Beim Preßvorgang werden diese Federn von der Innenwandung des Preßkastenmantels über die dazwischen angeordnete Folie gegen den Preßstempel gedrückt. Dieses erfolgt auch während des Abziehens des Preßkastenmantels, bis die Federn unten aus dem nach oben hin abgezogenen Mantel heraustreten und auffedern. Es drücken dann die Federn also selbsttätig die Folie vom Preßstempel nach außen ab, so daß im Anschluß daran das erneute nach unten Absenken des Preßkastenmantels genügt, damit der untere Rand des Preßkastenmantels die Folie rund um den Ballen von oben erfassen und nach unten umlegen kann. Luftimpulse auf die Randabschnitte der Folie und ev. Andrückbleche, die in die Bewegungsrichtung des verpreßten Ballens in die Armierungsstation justiert sind, reichen jetzt aus, um ein zufriedenstellendes Legen der oberen Folie rund um den Ballen zu ermöglichen.

In der Zeichnung ist ein Ausführungsbeispiel einer Faserballenpresse dargestellt, anhand dessen die einzelnen Vorgänge des Verfahrens und der Presse nach der Erfindung ausführlicher beschrieben werden sollen. Es zeigen:
Fig. 1 einen Preßkastenmantel im oberen Bereich mit dem abzusenkenden Preßstempel,
Fig. 2 der Preßkastenmantel nach Fig. 1 im unteren Bereich mit dem durch den Preßstempel verpreßten Faserballen,
Fig. 3 in vergrößerter Darstellung der Randbereich des Preßstempels nach Fig. 2 bei in den Preßkastenmantel eingefahrenem Preßstempel,
Fig. 4 der unter Preßdruck stehende Faserballen nach Fig. 2 mit nach oben abgezogenem Preßkastenmantel und
Fig. 5 der weiterhin unter Preßdruck stehende Ballen nach Fig. 4 mit erneut bis zur Oberkante des Ballens abgesenktem Preßkastenmantel.

In Fig. 1 ist eine Situation dargestellt, bei der in einen Preßkasten, von dem nur der Preßkastenmantel 1 sichtbar ist, das Fasermaterial 2 in einer nicht dargestellten Vorpresse eingefüllt wurde, und dann dieser Preßkasten zur Hauptpresse verfahren ist, um dort durch den Preßstempel 3 verpreßt zu werden. Der Preßstempel 3 verfährt also lotrecht in den Preßkastenmantel 1 und verdichtet das Fasermaterial 2 zum Ballen 4, wie er aus Fig. 2 ersichtlich ist.

Weil sämtliche Flächen des Ballens mit einem Verpackungsmaterial bedeckt werden müssen, ist es notwendig, zwichen Fasermaterial 2 und dem Preßstempel 3 vor dem Verpressen des Fasermaterials ein Verpackungsmaterialstück 5 zu legen, das dann beim Herabfahren des Preßstempels 3 in den vom Preßkastenmantel umfaßten Raum mitgenommen wird. Die untere Fläche des Preßstempels ist also mit einem Verpackungsmaterialstück bedeckt, während die Randbereiche desselben beim Einfahren des Preßstemmpels 3 in den Preßkastenmantel 1 nach oben umgebogen werden und somit zwischen den Seitenflächen des Preßstempels und der Innenmantelfläche des Preßkastenmantels 1 gelangen.

Wenn nunmehr der Preßkastenmantel 1 entsprechend der Darstellung in Fig. 4 nach oben hin abgezogen wird, um auch die Seitenflächen des Ballens 4 mit Verpackungsmaterial bedecken zu können, so verbleibt selbstverständlich der Randbereich des oberen Verpackungsmaterialstücks an den Seitenflächen des Preßstempels 3. Damit diese Randbereiche nunmehr an den Ballen zur Anlage kommen, müssen die Randbereiche erfaßt werden, weil sie selbsttätig nicht nach unten fallen, jedenfalls nicht an den Ecken des Ballens. Dafür sind an den Seitenflächen des Preßstempels 3 rundum Blattfedern 6 angeordnet, die dafür sorgen, daß das Verpackungsmaterial in seinen Randbereichen nach außen von dem Preßstempel gedrückt wird, sobald der Preßkastenmantel 1 nach oben hin abgezogen ist. Wie aus Fig. 3 im einzelnen ersichtlich sind die Blattfedern 6 an den Seitenflächen des Preßstempels 3 nach oben hin frei federnd befestigt, so daß die Randbereiche der Folie zwischen diesen Blattfedern 6 und der Innenmantelfläche des Preßkastenmantels 2 zu liegen kommen. Diese Lage verändert sich auch nicht, wenn der Preßkastenmantel nach oben hin abgezogen wird, jedoch federn dann die Blattfedern, entsprechend der Darstellung in Fig. 4, nach außen auf und drücken die Randabschnitte des Verpackungsmaterials 5 nach außen.

Die Blattfedern sind im Bereich der Seitenflächen des Preßstempels schräg weg nach oben gerichtet und dann mit Abstand zur Preßfläche großwinklig wieder zum Preßstempel 3 hin gebogen, so daß das jeweilige Ende der Blattfedern 6 oberhalb und innerhalb der Fläche des Preßstempels endet. Auf diese Weise besteht keine Gefahr, daß bei Wiederabsenken des Preßkastenmantels 1 die nach oben hin offenen Blattfedern 6 nach außen umgebogen werden, vielmehr werden sie automatisch nach innen gebogen und werden entsprechend der Darstellung in Fig. 3 glatt gestrecket.

Nachdem nunmehr die Folienrandbereiche des Verpackungsmaterials 5 nach außen von dem Preßstempel abgedrückt sind, ist es kein Problem mehr, die Randbereiche nach unten zu befördern, indem der nach oben hin abgezogene Preßkastenmantel 1 entsprechend der Darstellung in Fig. 4 nach unten verfahren wird und dabei die weiterhin nach oben gerichteten Randbereiche des Verpackungsmaterialstücks 5 erfaßt und rundum nach unten um den Ballen legt. Dies gilt also nicht nur für die Längsseiten des Ballens, sondern auch für die vier Ecken, wo bekanntlich die Gefahr besteht, daß die Folie ein Art Ohr bildet, das störrisch nach oben gerichtet ist.

Durch auf die Randbereiche aufgeblasene Luft, die auch impulsartig aus den Düsen 7 auf diese Randbereiche geblasen werden kann, wird einerseits das Umlegen gefördert, andererseits aber auch ein Wiederaufrichten des Verpackungsmaterials verhindert, solange diese Randbereiche nicht von der horizontal zu umwickelnden Folie fest an den Ballen gedrückt werden. Dieses horizontale Umwickeln des Ballens erfolgt bekanntlich bei der Presse nach der Erfindung dadurch, daß der unter Preßdruck stehende Ballen seitlich in eine Verpackungsstation verfahren wird. Dabei durchfährt der Ballen einen Folienvorhang, der sich nach Durchfahren hinter dem Ballen wieder schließt, womit der Ballen rundum mit einem Verpackungsmaterial bedeckt ist. Beim Fahren des unter Preßdruck stehenden Ballens in die Verpackungsstation ist es zweckmäßig, in Verschieberichtung seitlich des Ballens in Höhe der Folienrandabschnitte des Preßstempels trichterförmig auf den Ballen zu gerichtete und mit ballenbreiten Abstand justierte Bleche anzuordnen, die dann die evtl. noch etwas abstehnden Randabschnitte an den Ballen legen, um auf jeden Fall einen fehlerfreien Verpackungszustand zu bewirken.

## Patentansprüche

1. Verfahren zum Verpacken von fasrigem Gut in Ballen an einer Faserballenpresse, in die ein Preßkasten, bestehend aus einem Preßkastenmantel mit einer lösbaren Bodenplatte, mit dem eingefüllten Material eingeschoben wird, auf dessen Oberseite ein folienartiges Verpackungsmaterialstück für die Oberseite des Ballens aufgelegt und zusammen mit dem Preßstempel in den Preßkastenmantel zum Verpressen des Materials eingefahren wird, Verpressen des Materials und Abziehen des von der Bodenplatte gelösten Preßkastenmantels vom verpreßten Material, dadurch gekennzeichnet, daß das oben auf den Preßkastenmantel aufgelegte Verpackungsmaterialstück, dessen gegenüber der Preßfläche des Preßstempels überstehenden Randabschnitte zum Preßstempel hin umgebogen sind, nach Abziehen des Preßkastenmantels selbsttätig von dem Preßstempel abgedrückt und dann der vorher vom Ballen abgezogene Preßkastenmantel mit seiner Unterkante erneut bis zur Oberkante des Faserballens verfahren wird und dabei sämtliche Randabschnitte des oben auf das Fasermaterial aufgelegten Verpackungsmaterialstücks zum Ballen hin umgelegt werden.

2. Verfahren nach Anspruch 1, dadurch gekennzeichnet, daß das Um- oder Anlegen der Randabschnitte des Verpackungsmaterialstücks durch Aufblasen von Luft unterstützt wird.

3. Faserballenpresse mit einem Preßkasten, bei dem der Preßstempel (3) in den vom Preßkastenmantel (1) umfaßten Raum zum Verpressen des eingefüllten Materials eintauchbar ist und vorher mit einem folienartigen Verpackungsmaterialstück (5) belegt ist, zur Durchführung des Verfahrens nach Anspruch 1 oder 2, dadurch gekennzeichnet, daß an den Seitenflächen des Preßstempels (3) Blattfedern (6) befestigt sind, die sich bis oberhalb des Preßstempels (3) erstrecken und zumindest teilweise von den Seitenflächen des Preßstempels (3) schräg weg nach oben und außen gerichtet sind.

4. Faserballenpresse nach Anspruch 3, dadurch gekennzeichnet, daß die Blattfedern (6) mit Abstand zur Preßfläche des Preßstempels (3) großwinklig wieder zum Preßstempel (3) hin gebogen sind und das jeweilige Ende der Blattfedern (6) oberhalb und innerhalb des Preßstempels (3) angeordnet ist.

5. Faserballenpresse nach Anspruch 3 oder 4 mit einer Pressenkonstruktion, bei der das verpreßte Fasermaterial zusammen mit dem Preßstempel und der Bodenplatte zum abschließenden Verpacken mit Folie und zum Umschlingen des Ballens mit Haltebändern od. dgl. in eine Verpackungsstation seitlich verschiebbar ist, dadurch gekennzeichnet, daß in Verschieberichtung seitlich des Ballens in Höhe der nach unten umgelegeten Folienrandabschnitte des Preßstempels trichterförmig aufeinander zu ausgerichtete und mit ballenbreitem Abstand justierte Bleche angeordnet sind.

## Claims

1. Method of packing fibrous arterial in bales on a fibre baling press, into which a pressing box, comprising a pressing box casing with a detachable base plate, is inserted with the charged material, a piece of film-like packing arterial being placed on the upper end of said box for covering the upper end of the bale, and said piece of packing arterial is introduced into the pressing box casing, together with the press punch, in order to compress the material, said method compressing the material and remaving the pressing box casing from the compressed material, said casing having been detached from the base plate, characterised in that the piece of packing material, which is placed on the upper end of the pressing box casing and has its edge portions protruding beyond the pressing area of the press punch and being bent towards the press punch, is automatically pressed by the press punch after removal of the pressing box casing, and then the lower edge of the pressing box casing, which has previously been removed from the bale, is again displaced as far as the upper edge of the fibre bale, and all of the edge portions of the piece of packing material, which has been placed on the fibrous material, are thereby bent towards the bale.

2. Method according to claim 1, characterised in that the transposing or placing of the edge portions of the piece of packing material is assisted by the inflation of air.

3. Fibre baling press, comprising a pressing box, wherein the press punch (3) is insertable into the area surrounded by the pressing box casing (1) in order to compress the charged material, and it is previously covered with a piece of film-like packing material (5), for carrying out the method according to claim 1 or 2, characterised in that plate springs (6) are mounted on the lateral surfaces of the press punch (3) and extend above the press punch (3), and said springs, at least partially, are orientated upwardly and outwardly so as to incline away from the lateral surfaces of the press punch (3).

4. Fibre baling press according to claim 3, characterised in that the plate springs (6) are bent at a large angle again towards the press punch (3) at a spacing from the pressing area of the press punch (3), and the respective end of each of the plate springs (6) is disposed above and internally of the press punch (3).

5. Fibre baling press according to claim 3 or 4, having a press construction, wherein the compressed fibrous material is laterally displaceable into a packing station, together with the press punch and the base plate, for the subsequent packing with film and for the winding of retaining bands or the like around the bale, characterised in that sheet metal plates, which are orientated towards one another in a funnel-like manner and are adjusted so that the spacing therebetween corresponds to the width of the bale, are disposed laterally of the bale, when viewed in the direction of displacement, on a level with the downwardly bent edge portions of the film on the press punch.

## Revendications

1. Procédé d'emballage de matière en fibres sous forme de balles à l'aide d'une presse à balles de fibres dans laquelle est introduite une caisse de pression se composant d'une enveloppe de caisse de pression et d'une plaque de fond pouvant être détachée de cette enveloppe, caisse de pression qui contient la matière de remplissage, sur la face supérieure de laquelle est posée, pour la face supérieure de la balle, une pièce de matière d'emballage se présentant en feuille qui est introduite dans l'enveloppe de la caisse de pression en même temps que le poinçon de compression, lequel assure ainsi la compression de la matière, compression qui est suivie du retrait de l'enveloppe de la caisse de pression, détachée de la plaque de fond, afin que cette enveloppe soit retirée de la matière se trouvant alors à l'état comprimé, le procédé d'emballage étant caractérisé en ce que la pièce de matière d'emballage, appliquée à l'enveloppe de la caisse de pression, à la partie supérieure de celle-ci, pièce de matière d'emballage dont des parties de bord dépassant par rapport à la face de pression du poinçon de compression ont été repliées en direction du poinçon de compression, est automatiquement repoussée vers le bas par le poinçon de compression après le retrait de l'enveloppe de la caisse de pression, en ce qu'ensuite, l'enveloppe de la caisse de pression, ayant au préalable été retirée de la balle de fibres, est à nouveau déplacée de telle façon que son bord inférieur rejoigne le bord supérieur de la balle de fibres, et en ce que, de cette manière, toutes les parties de bord de la pièce de matière d'emballage appliquée à la matière en fibres à la partie supérieure de celle-ci, sont rabattues en direction de la balle pour y être appliquées.

2. Procédé suivant la revendication 1, caractérisé en ce que l'application à la balle de fibres, sur celle-ci ou autour de celle-ci, des parties de bord de la pièce de matière d'emballage est favorisée par soufflage d'air.

3. Presse à balles de fibres comportant une caisse de pression, dans le cas de laquelle le poinçon de compression (3) peut être plongé dans la chambre délimitée par l'enveloppe (1) de la caisse de pression, en vue de la compression de la matière de remplissage contenue dans cette enveloppe, et a au préalable été couvert d'une pièce de matière d'emballage (5) se présentant en feuille, pour l'application du procédé suivant l'une ou l'autre des revendications 1 et 2, la presse à balles de fibres étant caractérisée en ce qu'aux faces latérales du poinçon de compression (3) sont fixés des ressorts sous forme de lames (6) qui s'étendent jusqu'au dessus du poinçon de compression (3) et qui sont dirigés vers le haut et vers l'extérieur de telle façon qu'ils s'écartent au moins partiellement, en oblique, des faces latérales du poinçon de compression (3).

4. Presse à balles de fibres suivant la revendication 3, caractérisée en ce que les ressorts sous forme de lames (6), qui partent en s'écartant par rapport à la face de pression du poinçon de compression (3), sont repliées de telle façon qu'ils forment un grand angle et soient à nouveau dirigées vers le poinçon de compression (3), et en ce que l'extrémité de chacun des ressorts sous forme de lames (6) se trouve au-dessus du poinçon de compression (3), en un point interne de la surface du poinçon de compression (3).

5. Presse à balles de fibres suivant l'une ou l'autre des revendications 3 et 4 prévue sous une forme de construction selon laquelle la matière en fibres comprimée peut, avec le poinçon de compression et avec la plaque de fond, être déplacée latéralement pour qu'elle puisse rejoindre un poste d'emballage en vue de l'achèvement de l'emballage de la balle de fibres à l'aide d'une feuille de matière d'emballage et en vue de l'enroulement, autour de la balle de fibres, de bandes de retenue ou d'autres liens du même genre, la presse à balles de fibres étant caractérisée en ce que, dans le sens du déplacement de la balle de fibres, latéralement par rapport à celle-ci, au niveau des parties de bord de la feuille rabattues vers le bas, il est prévu des plaques de tôle adjointes au poinçon de compression qui sont dirigées l'une vers l'autre en entonnoir et qui sont ajustées à une distance qui correspond à la largeur de la balle.
